# EUROPÄISCHE PATENTSCHRIFT

(11) **EP 0 902 194 B1**
(45) Veröffentlichungstag und Bekanntmachung des Hinweises auf die Patenterteilung: **13.11.2002**
(21) Anmeldenummer: 98109115.0
(22) Anmeldetag: 19.05.1998
(51) Int. Cl.: F15B 13/01

(54) **Lasthalteventil**
Load-holding valve
Soupape à maintien de charge

(30) Priorität: 15.09.1997 DE 29716577 U
(43) Veröffentlichungstag der Anmeldung: 17.03.1999
(73) Patentinhaber: HEILMEIER & WEINLEIN Fabrik für Oel-Hydraulik GmbH & Co. KG, 81673 München (DE)
(72) Erfinder: Heusser, Martin, Ing., 81245 München (DE)
(74) Vertreter: Grünecker, Kinkeldey, Stockmair & Schwanhäusser Anwaltssozietät

(56) Entgegenhaltungen:
- EP-A- 0 045 206
- DE-A- 2 559 029
- FR-A- 2 362 290
- FR-A- 2 388 186
- GB-A- 2 205 385

## Beschreibung

Die Erfindung betrifft ein Lasthalteventil gemäß dem Oberbegriff des Anspruchs 1.

In einem aus DE-C2-25 59 029 bekannten Lasthalteventil gemäß Oberbegriff des Anspruchs 1 wird das Druckbegrenzungsventil-Schließglied gegen die Federkraft auf der gesamten Querschnittsfläche des Ventilsitzes mit dem zu begrenzenden Druck beaufschlagt. Mit zunehmendem zu begrenzenden Druck wird der zum Aufsteuern des Druckbegrenzungsventils erforderliche Pilotdruck progressiv niedriger. Dies kann für manche Anwendungsfälle unerwünscht sein, weil es günstiger ist, vom jeweiligen Verbraucher-Verstellungsdruck bei niedrigem zu begrenzendem Druck niedrigen und bei hohem zu begrenzendem Druck höheren Pilotdruck abzuleiten. Günstig ist bei diesem Funktionsprinzip jedoch, daß das Rückschlagventil baulich getrennt vom Druckbegrenzungsventil ist und mit großem Querschnitt ausgelegt werden kann, so daß in der ersten Strömungsrichtung nur geringer Staudruck und geringe Strömungsverluste entstehen. Der das Druckbegrenzungsventil-Schließglied im Öffnungssinn beaufschlagende, zu begrenzende Druck ermöglicht ferner eine Schockfunktion und eine automatische Dämpffunktion, weil bei einem Druckstoß das Druckbegrenzungsventil selbsttätig öffnet und den Druckstoß abbaut bzw. dämpft.

In der Praxis sind durch Vorbenutzung Lasthalteventile bekannt, bei denen das Druckbegrenzungsventil-Schließglied vom zu begrenzenden Druck entlastet ist. Es liegt ein im wesentlichen linearer Zusammenhang zwischen dem zu begrenzenden Druck und dem Pilotdruck zum Aufsteuern des Druckbegrenzungsventils vor. Allerdings ist eine Schockfunktion bzw. Dämpffunktion durch das Druckbegrenzungsventil nicht gegeben, so daß hierfür separate Ventilkomponenten vorzusehen sind.

Ein aus einem Prospekt der Fa. Oil-Control, Nonantola, IT, herausgegeben 1992, Seite CM3, bekanntes Lasthalteventil besitzt einen mit dem Druckbegrenzungsventil-Schließglied einstückigen Aufsteuerkolben, dessen Beaufschlagungsfläche geringfügig kleiner ist als die Querschnittsfläche des Ventilsitzes. Der zu begrenzende Druck wirkt auf der Differenzfläche in Öffnungsrichtung des Druckbegrenzungsventils, um eine Schockfunktion bzw. Dämpffunktion bei Druckstößen zu erzielen. Der Ventilsitz ist für die Rückschlagventilfunktion in einer gegen Federkraft verschiebbaren Hülse geformt. Da für die Rückschlag- und die Druckbegrenzungsfunktion dieselben Ventilkomponenten kooperieren, wird beim Öffnen das Druckbegrenzungsventil-Schließglied relativ zum Ventilsitz bewegt, während in der einen Strömungsrichtung bei festgehaltenem Druckbegrenzungsventil-Schließglied der Ventilsitz gegen Federkraft verlagert wird. Beide mit denselben Ventilkomponenten bewirkten Ventilfunktionen beeinträchtigen einander. Im Rückschlagventil ist wegen des baubedingt kleinen Querschnitts hoher Staudruck in Kauf zu nehmen. Unter ungünstigen Betriebszuständen läßt sich keine Leckagefreiheit erzielen.

Bei bezüglich des zu begrenzenden Drucks nicht entlastetem Druckbegrenzungsventil oder bei teilentlastetem Schließglied wird zwar die wünschenswerte Schock- bzw. Dämpffunktion erzielt, weil ein Druckstoß vom Verbraucher das Druckbegrenzungsventil selbsttätig öffnet und abgebaut wird. Jedoch gibt dann das Druckbegrenzungsventil schlagartig einen großen Querschnitt frei, so daß der Verbraucherdruck rasch abfällt, und mit ihm auch der Pilotdruck. Dadurch schließt das Druckbegrenzungsventil schlagartig, gegebenenfalls mit einem harten Aufschlag. Dies ruft mechanische Schäden und Schwingungen hervor und erschwert beim gesteuerten Öffnen eine feinfühlige Bewegungssteuerung des Verbrauchers.

Zusätzlicher Stand der Technik ist enthalten in GB-A-22 05 385, FR-A-23 62 290, FR-A-23 88 186 und EP-A-0 045 206.

Der Erfindung liegt die Aufgabe zugrunde, ein Lasthalteventil der eingangs genannten Art zu schaffen, das bei kompakten Abmessungen mit hoher Zuverlässigkeit kostengünstig herstellbar ist und trotz integrierter Schock-Dämpffunktion unter Last eine feinfühlige Steuerung des Verbrauchers ermöglicht.

Die gestellte Aufgabe wird erfindungsgemäß mit den Merkmalen des Anspruchs 1 gelöst.

Die einstückige Ausbildung des Schließglieds mit dem Aufsteuerkolben ist herstellungs- und montagetechnisch günstig. Der geringe Staudruck des das Druckbegrenzungsventil außen umgebenden, baulich getrennten Rückschlagventils, vermeidet Verluste. Die Funktionen des Rückschlagventils und des Druckbegrenzungsventils beeinträchtigen einander nicht. Das Schießglied ist teilentlastet, d.h., der zu begrenzende Druck beaufschlagt das Schließglied in Öffnungsrichtung nur in für die Schock-Dämpffunktion ausreichendem Maß, jedoch nicht auf der gesamten Querschnittsfläche des Ventilsitzes. Daraus resultiert ein günstig niedriges Aufsteuerverhältnis, das einen hohen Pilotdruck zuläßt und eine präzise und feinfühlige Steuerung des Verbrauchers ermöglicht, was bei mit der Verbraucherbewegung variierenden Drücken und zu befürchtender Instabilität zweckmäßig ist. Das hydraulische System reagiert mit dem Lasthalteventil steif und schwingungsarm. Die unabhängig von der Rückschlagventilfunktion wirkende Mengensteuervorrichtung unterstützt die Präzision der Steuerung des Verbrauchers erheblich, da das Druckbegrenzungsventil nicht schlagartig öffnet oder schließt, sondern die Menge in Abhängigkeit vom Hub des Schließglieds und/oder des Aufsteuerkolbens nach einer vorbestimmbaren Kennlinie steuert. Diese Wirkungen werden mit geringem baulichen Aufwand erzielt, so daß sich das Lasthalteventil kostengünstig herstellen läßt und unempfindlich gegen Fertigungstoleranzen ist. Trotz der Mengensteuervorrichtung ist leckagefreie Dichtheit in der Schließstellung gewährleistet, weil die Mengensteuervorrichtung hubabhängig erst nach Öffnen des Sitzventils eingreift. Dies ist für die Lasthaltefunktion wesentlich.

Gemäß Anspruch 2 wird die Teilentlastung des Schließgliedes baulich einfach mittels der kreisringförmigen Schulter erreicht, die zwischen der Gehäusekammer und der Pilotkammer positioniert ist, so daß im Hub des Rückschlagventils dessen Schließglied am Druckbegrenzungsventil-Schließglied geführt ist.

Gemäß Anspruch 3 wird die für die Lasthaltefunktion wichtige Sitzventil-Dichtheit einfach erreicht. Sobald die Sitzfläche vom Ventilsitz abgehoben ist, ergibt sich zwischen der Zylinderführung und dem zylindrischen Ansatz eine Schieberfunktion, bei der die Steuerkanäle hubabhängig allmählich einen variablen Querschnitt öffnen bzw. schließen, die Änderung des Durchgangsquerschnitts auf einen großen Hubbereich spreizen und vermeiden, daß das Druckbegrenzungsventil-Schließglied oszilliert oder, z.B. bei einem Druckstoß nach einem Öffnungshub schlagartig auf denm Ventilsitz aufschlägt und Schwingungen im System hervorruft. Da die Mengensteuervorrichtung Druckmittel nicht schlagartig abströmen läßt, sondern nach einer vorherbestimmten Kennlinie, öffnet und schließt das Druckbegrenzungsventil bei einem Druckstoß gedämpft. Es ergibt sich ein Dämpfverhalten, wie es bisher nur mit zusätzlichen aufwendigen Maßnahmen möglich war.

Gemäß Anspruch 4 arbeitet das Schließglied des Rückschlagventils mit der Dichtfläche unbeeinflußt durch eine intensive Strömungsdynamik im Druckbegrenzungsventil zusammen. Das Rückschlagventil hält bei Öffnen des Druckbegrenzungsventils zuverlässig seine Absperrstellung. Kein Druckmittel kann das Druckbegrenzungsventil umgehen. Beim Öffnen des Rückschlagventils wird ohne die Strömungssteuerkanäle des Druckbegrenzungsventils-Schließgliedes ein eigener Strömungsweg frei.

Herstellungstechnisch einfach werden gemäß Anspruch 5 zwei baulich getrennte Strömungswege für die Druckbegrenzungs- und die Rückschlagfunktion geschaffen. Die kleinquerschnittigen Durchgänge kommen beim Öffnen des Druckbegrenzungsventils zunächst zum Tragen, um das Druckmittel gedrosselt abströmen zu lassen, ehe mit zunehmendem Öffnungshub weitere und größere Durchgänge freigegeben werden. Beim Schließhub wird der Durchgang allmählich und hubabhängig gedrosselt. Radialbohrungen lassen sich leicht und genau herstellen.

Gemäß Anspruch 6 läßt sich ein relativ großer Öffnungs- bzw. Schließhub des Schließglieds zum allmählichen Ändern des Durchflußquerschnittes nutzen.

Gemäß Anspruch 7 werden die zusätzlichen Steuerkanäle alternativ von Längsnuten im Schließglied gebildet, um Änderungen des Durchflußquerschnittes auf einen großen Hubbereich des Schließgliedes zu verteilen.

Eine besonders einfache Herstellung der zusätzlichen Steuerkanäle ist gemäß Anspruch 8 durch Einschleifen von Bogenschlitzen in den zylindrischen Längsabschnitt des Schließglieds möglich.

Gemäß Anspruch 9 ist es zweckmäßig, die Längsnuten in unterschiedlichen Abständen von der Sitzfläche enden zu lassen.

Alternativ können gemäß Anspruch 10 die Längsnuten unterschiedliche lichte Weiten besitzen.

Die Funktionssicherheit wird gemäß Anspruch 11 erhöht, wenn für jede Strömungsrichtung ein Siebelement vorgesehen ist.

Anhand der Zeichnung werden Ausführungsformen des Erfindungsgegenstandes erläutert. Es zeigen:
- Fig. 1: ein schematisches Schaltbild einer Steuervorrichtung mit einem Lasthalteventil,
- Fig. 2: einen Teil eines Längsschnittes einer ersten Ausführungsform eines Lasthalteventils, und
- Fig. 3: einen Teil eines Längsschnittes einer weiteren Ausführungsform eines Lasthalteventils.

In einer hydraulischen Steuervorrichtung S in Fig. 1 wird ein hydraulischer Verbraucher V, z.B. ein doppelt wirkender Hydraulikzylinder oder Hydraulikmotor, über ein an eine Pumpe P und einen Tank T angeschlossenes Wegesteuerventil W verstellt. An der Senkseite des Verbrauchers ist eine Arbeitsleitung 1 angeschlossen, während die Hebeseite über eine Arbeitsleitung 2 mit dem Wegesteuerventil W verbunden ist. In wenigstens einer Arbeitsleitung 2 (oder in beiden Arbeitsleitungen, nicht gezeigt) ist zwischen Leitungsabschnitten 2a und 2b ein Lasthalteventil L vorgesehen. Das Lasthalteventil L enthält ein Rückschlagventil R, das in der ersten Strömungsrichtung zum Verbraucher V öffnet und in der zweiten Strömungsrichtung zum Wegesteuerventil W selbsttätig sperrt. Parallel zum Rückschlagventil R ist ein Druckbegrenzungsventil D vorgesehen, das aus der Arbeitsleitung 1 hydraulisch über eine Pilotleitung 3 in der zweiten Strömungsrichtung aufsteuerbar ist, um die Geschwindigkeit des Verbrauchers V unter Last abhängig von der Verstellung des Wegesteuerventils W zu steuern.

In der gezeigten Stellung wird eine Last vom Lasthalteventil L gehalten. Ist die Last zu heben, wird das Wegesteuerventil in seine linke Schaltstellung verstellt, so daß der Verbraucher V über die Arbeitsleitung 2 und das geöffnete Rückschlagventil R beaufschlagt wird. Verdrängtes Druckmittel strömt über die andere Arbeitsleitung 1 zum Tank T. Ist die Last zu senken, wird das Wegesteuerventil W in seine rechte Schaltstellung umgestellt. In der Arbeitsleitung 1 aufgebauter Druck wirkt über die Pilotleitung 3 am Druckbegrenzungsventil D, das aufgesteuert wird und Druckmittel abströmen läßt. Durch die Vorsteuerleitung beim Druckbegrenzungsventil D angedeutet, handelt es sich um teilentlastetes Druckbegrenzungsventil, das der Lastdruck im Leitungsabschnitt 2b im Öffnungssinn beaufschlagt. Dadurch wird eine Schock- bzw. Dämpffunktion bei Druckstößen im Verbraucher V erzielt. Bei einem Druckstoß öffnet das Druckbegrenzungsventil D und läßt Druckmittel zumindest kurzzeitig abströmen, um den Druckstoß abzubauen und Schwingungen im System zu dämpfen.

In Fig. 2 ist ein Schließglied 4 des Druckbegrenzungsventils D nach Art eines Rohrkolbens ausgebildet und mit einer kegeligen Sitzfläche 5 versehen, an die sich ein zylindrischer Ansatz 6 anschließt, der sich mit einem zylindrischen Längsabschnitt 7 zu einer Kreisringschulter 8 fortsetzt. Einstückig mit dem Schließglied 4 ist im Anschluß an die Schulter 8 ein Aufsteuerkolben 9 gebildet, der in einer an die Pilotleitung 3 angeschlossenen Pilotkammer 10 und einer Dichtung 11 verschiebbar ist.

In einer Gehäusekammer 12 ist ein Sitzeinsatz 13 positioniert, der das Schließglied 4 lagert und an einer unterseitigen Dichtfläche 15 für ein plättchenförmiges Rückschlagventil-Schließglied 16 endende Strömungsdurchgänge 14 enthält. Das Rückschlagventil-Schließglied 16 ist z.B. auf dem zylindrischen Längsabschnitt 7 des Schließgliedes 4 geführt und durch eine schwache Schließfeder 17 belastet, die eine glockenförmige Siebscheibe 18 am Schließglied 16 hält. Der untere Teil der Gehäusekammer 12 ist mit dem Leitungsabschnitt 2b verbunden. Der obere Teil der Gehäusekammer 12 bildet mit einem Einschraubeinsatz 23 die Verbindung zum Leitungsabschnitt 2a. Im Einschraubeinsatz 23 ist eine zweckmäßigerweise einstellbare Feder 22 untergebracht, die das Schließglied 4 nach unten belastet und bestimmt, bei welchem Druck das Druckbegrenzungsventil D öffnet.

Im Sitzeinsatz 13 ist ein kreisrunder Ventilsitz 19 eingformt, der mit der Sitzfläche 5 des Schließgliedes 4 nach Art eines Sitzventils zusammenarbeitet (in der gezeigten Absperrstellung leckagefreie Dichtheit). Angrenzend an den Ventilsitz 19 ist ein zylindrischer Führungsabschnitt 20 geformt, der schieberartig mit dem zylindrischen Ansatz 6 des Schließgliedes 4 zusammenarbeitet (z.B. Gleitpassung). Im Anschluß an den Führungsabschnitt 20 ist der Sitzeinsatz 13 innen geringfügig vergrößert, damit der Längsabschnitt 7 leichtgängig gleitet.

Das Schließglied 4 enthält eine Kammer 24, die über Anschlüsse 25 mit dem unteren Teil der Gehäusekammer 12 verbunden ist, und zusätzlich eingeformte Steuerkanäle K angrenzend an die Sitzfläche 5, beispielsweise Radialbohrungen 21 mit unterschiedlichen Durchmessern. Die Konturen der Radialbohrungen 21 überlappen gegebenenfalls einander in Axialrichtung. Mit zunehmendem Abstand von der Sitzfläche 5 haben die Radialbohrungen 21 zunehmende Durchmesser.

Der Führungsabschnitt 20 bildet mit dem Ansatz 6 und den Steuerkanälen K eine Mengensteuervorrichtung M, die in Abhängigkeit vom Hub des Schließgliedes 4 relativ zum Ventilsitz 19 wirksam wird, um die Menge zu steuern. Im Sitzeinsatz 13 ist im oberen Teil der Gehäusekammer 12 eine weitere Siebscheibe 26 vorgesehen.

In Fig. 2 befinden sich das Druckbegrenzungsventil D und das Rückschlagventil R in ihren Absperrstellungen.

Um den Verbraucher V in Heberichtung zu bewegen wird das Schließglied 16 des Rückschlagventils R durch den Steuerdruck zwischen den Leitungsabschnitten 2a, 2b von der Dichtfläche 15 abgehoben. Druckmittel strömt vom Leitungsabschnitt 2a in den Leitungsabschnitt 2b und zum Verbraucher V. Das Druckbegrenzungsventil D bleibt in der Absperrstellung. Ist die Last zu senken, wird die Arbeitsleitung 1 mit Druck beaufschlagt, der über die Pilotleitung 3 in die Pilotkammer 10 gelangt. Der Druck im Leitungsabschnitt 2b steigt. Druck am Aufsteuerkolben 9 und im Leitungsabschnitt 2b auf der Flächendifferenz zwischen den Querschnittsflächen des Ventilsitzes 19 und der Dichtung 11 wirken in Öffnungsrichtung des Schließgliedes 4. Ist die Feder 22 überwunden, hebt sich die Sitzfläche 5 vom Ventilsitz 19. Nachfolgend kommen die Steuerkanäle K zur Wirkung, um Druckmittel in gesteuerter Menge vom Leitungsabschnitt 2b in den Leitungsabschnitt 2a zu lassen. Je höher der Lastdruck im Leitungsabschnitt 2b ist, desto geringer ist der Pilotdruck in der Pilotkammer 10, um das Druckbegrenzungsventil D zu öffnen, und umgekehrt.

Das Aufsteuerverhältnis des Lasthalteventils sollte größer als 1:2,5 sein, zweckmäßigerweise bei ca. 1:3 liegen.

Ein Druckstoß hebt über die Flächendifferenz zwischen dem Ventilsitz 19 und der Dichtung 11 das Schließglied 4 gegen die Feder 22 vom Ventilsitz 19. Es wird abgebaut bzw. gedämpft. Auch dabei wirken die Steuerkanäle K mit, sobald die Sitzfläche 5 vom Ventilsitz 19 abgehoben hat. Nach Abbau des Druckstoßes setzt das Schließglied 4 auf dem Ventilsitz 19 auf.

In Fig. 3 (Funktion wie in Fig. 2) ist die Mengensteuervorrichtung M verschieden von der in Fig. 2 gezeigten. Das Schließglied 4 in Fig. 3 ist einstückig mit dem Aufsteuerkolben 9. In seinem zylindrischen Längsabschnitt 7 sind über den Umfang verteilt Längsnuten 27 als zusätzliche Steuerkanäle K geformt, deren Nuttiefen in Richtung zur Sitzfläche 5 bzw. zum zylindrischen Ansatz 6 abnehmen. Die Längsnuten 27 können mit einer Schleifscheibe eingeschliffen werden, deren Durchmesser die Bogenkrümmung und deren Stärke die lichte Weite der Längsnuten 27 bestimmen. Es können mehrere über den Umfang verteilte Längsnuten 27 mit identischer Größe, Weite und Länge eingeformt sein, oder auch unterschiedlich weite oder unterschiedlich lange Längsnuten 27. Wie gezeigt enden die Längsnuten 27 im gleichen Axialbereich. Es wäre denkbar, wie bei den Radialbohrungen 21 die Enden der Längsnuten 27 unterschiedlich weit von der Sitzfläche 5 zu positionieren.

Mittels der zusätzlichen Steuerkanäle K wird erreicht, daß der Querschnitt bei der Hubbewegung des Schließgliedes 4 nur allmählich geöffnet bzw. geschlossen wird, um eine Mengensteuerung vorzunehmen und zu verhindern, daß ein großer Durchgangsquerschnitt schlagartig geöffnet bzw. geschlossen wird.

Für ein hohes Aufsteuerverhältnis, könnte das Lasthalteventil der Fig. 2 und 3 mit einem größeren Aufsteuerkolben in der Pilotkammer 10 kombiniert werden.

Die Flächendifferenz zwischen dem Ventilsitz 19 und der Dichtung 11 bzw. der Beaufschlagungsfläche des Aufsteuerkolbens 9 wird auf den Einsatzfall abgestimmt, d.h. auf die Kraft bzw. Vorspannung der Feder 22 und die Druckverhältnisse im System, derart, daß für Druckstöße eines bestimmten Ausmaßes die Schock- und Dämpffunktion erreicht wird, mit der das Druckbegrenzungsventil unabhängig vom Aufsteuerkolben 9 kurzzeitig öffnet.

## Patentansprüche

1. Lasthalteventil (L) für die Hochdruck-Hydraulik, mit einem Durchfluß in einer Strömungsrichtung gestattenden Rückschlagventil (R) und einem im Rückschlagventil (R) angeordneten Druckbegrenzungsventil (D), das einen Durchfluß in der entgegengesetzten Strömungsrichtung druckabhängig steuert, mit einem stationären Sitzeinsatz (13) in einer den Ventilen (R, D) gemeinsamen Gehäusekammer (12), der baulich getrennt einen Ventilsitz (19) für ein federbelastetes Schließglied (4) des Druckbegrenzungsventils (D) und eine Dichtfläche (15) für ein Rückschlagventil-Schließglied (16) aufweist, und mit einem mit dem Druckbegrenzungsventil-Schließglied (4) gekoppelten, in einer Pilotkammer (10) angeordneten koaxialen Aufsteuerkolben (9), wobei das Druckbegrenzungsventil-Schließglied (4) eine entgegengesetzt zur Federbelastung von einem zu begrenzenden Druck beaufschlagbare Wirkfläche aufweist, **dadurch gekennzeichnet, daß** der Aufsteuerkolben (9) einstückig mit dem Druckbegrenzungsventil-Schließglied (4) ist und in der Pilotkammer (10) eine in Öffnungsrichtung des Druckbegrenzungsventils (D) wirksame Beaufschlagungsfläche besitzt, die geringfügig kleiner ist als die Querschnittsfläche des Ventilssitzes (19), und daß der Ventilsitz (19) mit im Druckbegrenzungsventil-Schließglied (4) eingeformten Steuerkanälen (K) eine hubabhängige Mengensteuervorrichtung (M) für die entgegengesetzte Strömungsrichtung bildet.

2. Lasthalteventil nach Anspruch 1, **dadurch gekennzeichnet, daß** die Flächendifferenz zwischen dem Aufsteuerkolben (9) in der Pilotkammer (10) und dem Ventilsitz (19) an einer die Wirkfläche bildenden, zwischen der Gehäusekammer (12) und der Pilotkammer (10) angeordneten Schulter (8) vorgesehen ist, und daß die Schulter (8) aus der Gehäusekammer (12) beaufschlagbar und gegenüber der Pilotkammer (10) abgedichtet ist.

3. Lasthalteventil nach Anspruch 1, **dadurch gekennzeichnet, daß** im Sitzeinsatz (13) angrenzend an den Ventilsitz (19) eine Zylinderführung (20) für einen zylindrischen Ansatz (6) des Druckbegrenzungsventil-Schließgliedes (4) vorgesehen ist, der sich am Druckbegrenzungsventil-Schließglied (4) an eine kegelige Sitzfläche (5) anschließt, und daß zumindest einer der Steuerkanäle (K) in den Ansatz (6) mündet.

4. Lasthalteventil nach wenigstens einem der vorhergehenden Ansprüche, **dadurch gekennzeichnet, daß** zwischen der Zylinderführung (20) und dem zylindrischen Ansatz (6) eine Gleitpassung vorliegt, und daß die Zylinderführung (20) und der zylindrische Ansatz (6) im Sitzeinsatz (13) mit erheblichem axialem Abstand von der Dichtfläche (15) angeordnet sind.

5. Lasthalteventil nach wenigstens einem der vorhergehenden Ansprüche, **dadurch gekennzeichnet, daß** das Druckbegrenzungsventil-Schließglied (4) eine Kammer (24) enthält, die an der Rückschlagventilseite des Sitzeinsatzes (13) mit der Gehäusekammer (12) verbunden ist, und daß als zusätzliche Steuerkanäle (K) von der Kammer (24) zum Außenumfang des Druckbegrenzungsventil-Schließgliedes (4) führende Durchgänge (21), vorzugsweise Bohrungen mit unterschiedlichen Durchgangsweiten, vorgesehen sind, deren Durchgangsweiten mit zunehmendem Abstand von der Sitzfläche (5) zunehmen.

6. Lasthalteventil nach Anspruch 5, **dadurch gekennzeichnet, daß** sich die Umrisse einander in axialer Richtung benachbarter Durchgänge (21) überlappen.

7. Lasthalteventil nach wenigstens einem der Ansprüche 1 bis 4, **dadurch gekennzeichnet, daß** das Druckbegrenzungsventil-Schließglied (4) in einem zum Aufsteuerkolben (9) führenden, zylindrischen Längsabschnitt (7) mehrere in Umfangsrichtung verteilte, das Rückschlagventil (R) umgehende Längsnuten (27) aufweist, die sich mit abnehmender Nuttiefe bis in oder an den zylindrischen Ansatz (6) erstrecken.

8. Lasthalteventil nach Anspruch 7, **dadurch gekennzeichnet, daß** die Längsnuten (27) radial in den zylindrischen Längsabschnitt (7) eingeformte Bogenschlitze sind, deren Bogenkrümmungsradius, vorzugsweise, in etwa zu 100% und deren maximale Tiefe zu etwa 25% dem Außendurchmesser des zylindrischen Längsabschnittes (7) entsprechen.

9. Lasthalteventil nach Anspruch 8, **dadurch gekennzeichnet, daß** die Längsnuten (27) in unterschiedlichen Abständen von der Sitzfläche (5) enden.

10. Lasthalteventil nach wenigstens einem der Ansprüche 7 bis 9, **dadurch gekennzeichnet, daß** die Längsnuten (27) unterschiedliche lichte Weiten besitzen.

11. Lasthalteventil nach wenigstens einem der vorhergehenden Ansprüche, **dadurch gekennzeichnet, daß** beiderseits des Sitzeinsatzes (13) stromauf des Rückschlagventils (R) bzw. stromauf des Druckbegrenzungsventils (D) je ein Siebelement (18, 26) angeordnet ist.

## Claims

1. A load holding valve (L) for high-pressure hydraulic systems, comprising a check valve (R) permitting flow in one direction of flow and a pressure limiting valve (D) which is arranged in said check valve (R) and which controls a flow in the opposite direction of flow in a pressure-dependent manner, further comprising a stationary seat insert (13) in a housing chamber (12) which said valves (R, D) have in common, said seat insert (13) comprising as structurally separate components a valve seat (19) for a spring-loaded closure member (4) of the pressure limiting valve (D) and a sealing surface (15) for a check-valve closure member (16), and further comprising a coaxial opening piston (9) which is coupled to the closure member (4) of the pressure limiting valve (D) and which is arranged in the pilot chamber (10), said closure member (4) of the pressure limiting valve (D) being provided with an effective area which, in a direction opposite to the direction of spring loading, is adapted to be acted upon by a pressure to be limited, **characterized in that** the opening piston (9) is formed integrally with the closure member (4) of the pressure limiting valve (D) and has in the pilot chamber (10) a pressure surface which is effective in the opening direction of the pressure limiting valve (D) and which is slightly smaller than the cross-sectional area of the valve seat (19), and that the valve seat (19) in combination with control passages (K) formed in the closure member (4) of the pressure limiting valve (D) define a stroke-dependent quantity control device (M) for the opposite direction of flow.

2. A load holding valve according to claim 1, **characterized in that** the differential area constituting the difference between the opening piston (9) in the pilot chamber (10) and the valve seat (19) is provided on an annular shoulder (8) forming the effective area and arranged between the housing chamber (12) and the pilot chamber (10), and that said shoulder (8) is adapted to be acted upon from the housing chamber (12) and is sealed off from the pilot chamber (10).

3. A load holding valve according to claim 1, **characterized in that** the seat insert (13) has provided therein, adjacent the valve seat (19), a cylindrical guide means (20) for a cylindrical projection (6) of the closure member (4) of the pressure limiting valve (D), said cylindrical guide means (20) bordering on a conical seat surface (5) on the closure member (4) of the pressure limiting valve (D), and that at least one of the control passages (K) ends in the projection (6).

4. A load holding valve according to at least one of the preceding claims, **characterized in that** there is a sliding fit between the cylindrical guide means (20) and the cylindrical projection (6), and that the cylindrical guide means (20) and the cylindrical projection (6) are arranged in said seat insert at a substantial axial distance from the sealing surface (15).

5. A load holding valve according to at least one of the preceding claims, **characterized in that** the closure member (4) of the pressure limiting valve (D) includes a chamber (24), which is connected to the housing chamber (12) on the check-valve side of the seat insert (13), and that openings (21) leading from the chamber (24) to the outer circumference of the closure member (4) of the pressure limiting valve (D) are provided as additional control passages (K), said openings (21) being preferably holes with different opening widths, and said openings widths increasing as the distance from the seat surface (5) increases.

6. A load holding valve according to claim 5, **characterized in that** the contours of axially adjacent openings (21) overlap.

7. A load holding valve according to at least one of the claims 1 to 4, **characterized in that** the closure member (4) of the pressure limiting valve (D) includes in a cylindrical longitudinal portion (7), which extends towards the opening piston (9), a plurality of circumferentially distributed longitudinal grooves (27) which bypass the check valve (R) and which extend with decreasing groove depth up to or up to and into the cylindrical projection (6).

8. A load holding valve according to claim 7, **characterized in that** the longitudinal grooves (27) are curved cut-out portions which are radially formed in the cylindrical longitudinal portion (7), preferably approx. 100% of the radius of curvature of said curved cut-out portions corresponding to the outer diameter of said cylindrical longitudinal portion (7) and preferably approx. 25% of the maximum depth of said curved cut-out portions corresponding to the outer diameter of said cylindrical longitudinal portion (7).

9. A load holding valve according to claim 8, **characterized in that** the longitudinal grooves (27) end at different distances from the seat surface (5).

10. A load holding valve according to at least one of the claims 7 to 9, **characterized in that** the longitudinal grooves (27) have different inside widths.

11. A load holding valve according to at least one of the preceding claims, **characterized in that** the seat insert (13) has arranged on both sides thereof respective perforated elements (18, 26) upstream of the check valve (R) and upstream of the pressure limiting valve (D), respectively.

## Revendications

1. Soupape à maintien de charge (L) pour l'hydraulique haute pression, comportant une soupape anti-retour (R) permettant un écoulement dans un sens d'écoulement et, disposée dans la soupape anti-retour (R), une soupape de limitation de pression (D) qui en fonction de la pression commande un écoulement dans le sens d'écoulement opposé, comportant un insert de siège (13) dans une chambre de carter (12) commune aux soupapes (R, D), qui présente, structuralement séparés, un siège de soupape (19) pour un organe de fermeture (4) commandé par ressort de la soupape de limitation de pression (D) et une surface d'étanchéité (15) pour un organe de fermeture de soupape anti-retour (16), et comportant un piston de commande d'ouverture (9) coaxial couplé avec l'organe de fermeture de la soupape de limitation de pression (4) et disposé dans une chambre de pilotage (10), l'organe de fermeture de la soupape de limitation de pression (4) présentant une surface active pouvant être soumise à une pression à limiter, en opposition à 1a charge de ressort, **caractérisée en ce que** le piston de commande d'ouverture (9) est d'un seul tenant avec l'organe de fermeture de la soupape de limitation de pression (4) et possède dans la chambre de pilotage (10) une surface d'injection agissant dans le sens d'ouverture de la soupape de limitation de pression (D), qui est légèrement inférieure à la surface de section transversale du siège de soupape (19), et que le siège de soupape (19) forme avec des canaux de commande (K) ménagés dans l'organe de fermeture de la soupape de limitation de pression (4) un dispositif de commande de débit (M) dépendant de la levée pour le sens d'écoulement opposé.

2. Soupape à maintien de charge selon la revendication 1, **caractérisée en ce que** la différence de surface entre le piston de commande d'ouverture (9) dans la chambre de pilotage (10) et le siège de soupape (19) est prévue sur un épaulement (8) formant la surface active, entre la chambre de carter (122) et la chambre de pilotage (10), et que l'épaulement (8) peut être alimenté à partir de la chambre de carter (12) et est étanche par rapport à la chambre de pilotage (10)

3. Soupape à maintien de charge selon la revendication 1, **caractérisée en ce que** dans l'insert de siège (13) est prévu, adjacent au siège de soupape (19), un guidage cylindrique (20) pour un collet cylindrique (6) de l'organe de fermeture de la soupape de limitation de pression (4), qui se raccorde sur l'organe de fermeture de la soupape de limitation de pression (4) à une surface de siège (5) conique, et qu'au moins l'un des canaux de commande (K) débouche dans le collet (6).

4. Soupape à maintien de charge selon au moins l'une des revendications précédentes, **caractérisée en ce qu'**il existe un ajustement glissant entre le guidage cylindrique (20) et le collet cylindrique (6), et que le guidage cylindrique (20) et le collet cylindrique (6) sont disposés dans l'insert de siège (13) à une distance axiale considérable de la surface d'étanchéité (15).

5. Soupape à maintien de charge selon au moins l'une des revendications précédentes, **caractérisée en ce que** l'organe de fermeture de la soupape de limitation de pression (4) contient une chambre (24) qui est reliée à la chambre de carter (12) du côté soupape anti-retour de l'insert de siège (13), et que sont prévus en tant que canaux de commande supplémentaires (K) des passages (21) conduisant de la chambre (24) vers le pourtour extérieur de l'organe de fermeture de la soupape de limitation de pression (4), de préférence des trous de sections de passage différentes, dont les sections de passage augmentent au fur et à mesure que la distance à la surface de siège (5) augmente.

6. Soupape à maintien de charge selon la revendication 5, **caractérisée en ce que** les contours des passages (21) voisins les uns des autres dans la direction axiale se chevauchent.

7. Soupape à maintien de charge selon au moins l'une des revendications 1 à 4, **caractérisée en ce que** l'organe de fermeture de la soupape de limitation de pression (4) présente dans une section longitudinale cylindrique (7) conduisant au piston de commande d'ouverture (9) plusieurs rainures longitudinale (27) réparties dans la direction circonférentielle, entourant la soupape anti-retour (R), qui s'étendent jusque dans ou sur le collet cylindrique (6) avec une profondeur de rainure décroissante.

8. Soupape à maintien de charge selon la revendication 7, **caractérisée en ce que** les rainures longitudinales (27) sont des fentes en arc ménagées radialement dans la section longitudinale cylindrique (7), dont le rayon de courbure, de préférence, correspond environ pour 100% et la profondeur maximale pour environ 25% au diamètre extérieur de la section longitudinale cylindrique (7).

9. Soupape à maintien de charge selon la revendication 8, **caractérisée en ce que** les rainures longitudinales (27) se terminent à des distances différentes de la surface de siège (5).

10. Soupape à maintien de charge selon au moins l'une des revendications 7 à 9, **caractérisée en ce que** les rainures longitudinales (27) ont des largeurs libres différentes.

11. Soupape à maintien de charge selon au moins l'une des revendications précédentes, **caractérisée en ce que** de part et d'autre de l'insert de siège (13), en amont de la soupape anti-retour (R) et en amont de la soupape de limitation de pression (D), sont montés des éléments filtrants respectifs (18, 26).
